# EUROPÄISCHE PATENTSCHRIFT

(11) **EP 0 484 584 B1**
(45) Veröffentlichungstag und Bekanntmachung des Hinweises auf die Patenterteilung: **06.10.1993**
(21) Anmeldenummer: 90121457.7
(22) Anmeldetag: 09.11.1990
(51) Int. Cl.: B21B 13/14

(54) **Walzgerüst**
Rolling stand
Cage de laminoir

(43) Veröffentlichungstag der Anmeldung: 13.05.1992
(73) Patentinhaber: BWG BERGWERK- UND WALZWERK-MASCHINENBAU GMBH, D-47051 Duisburg (DE)
(72) Erfinder: Noé, Oskar, Dipl.-Ing., W-4330 Mülheim (Ruhr) (DE); Schwerdt, Wilhelm, Dipl.-Ing., W-4234 Alpen (DE)
(74) Vertreter: Honke, Manfred, Dr.-Ing.

(56) Entgegenhaltungen:
- DE-A- 2 401 757
- DE-C- 566 683
- DE-C- 955 131
- FR-A- 2 346 064
- GB-A- 523 777
- GB-A- 1 049 797
- SU-A- 1 514 435

## Beschreibung

Die Erfindung betrifft ein Walzgerüst für das Kalt- und Warmwalzen von Flachmaterial, insbesondere zum Reduzieren und Dressieren von Metallbändern, mit zwei bombierten Arbeitswalzen, wobei für die untere und/oder obere Arbeitswalze jeweils zwei Stützwalzen vorgesehen sind, die zur stufenlosen Änderung der Stützwirkung mittels Stelltriebe um die Arbeitswalzen schwenkbar gelagert sind.

Um eine Veränderung der Bombierung im Walzspalt zu erreichen, kennt man ein Walzgerüst, bei dem jeweils zwei Stützwalzen für die unbombierte untere und obere Arbeitswalze vorgesehen sind, die zur stufenlosen Änderung der Stützwirkung mittels Stelltrieben paarweise um die Arbeitswalzen schwenkbar gelagert sind. Auf diese Weise läßt sich lediglich der Stützwinkel und dadurch die Stützwirkung in bezug auf die jeweils zugeordnete unbombierte Arbeitswalze variieren (vgl. SU-A 1 514 435).

Weiterhin ist ein Walzgerüst bekannt, bei dem den Arbeitswalzen Stützwalzen zu- oder nachgeordnet sind, die lediglich verschiebbar gelagert sind. Die Verstellung der Stützwalzen bzw. das Hin- und Her-/oder Auf- und Niederbewegen der Stützwalzen zum Ausgleich der Bombierung findet dabei nur innerhalb eines sehr kleinen Bereichs statt, da unter Umständen bei zu weitem Auseinanderfahren der Stützwalzen der Kontakt mit der zugeordneten Arbeitswalze und folglich jede Stützwirkung für diese Arbeitswalze alsbald verlorengehen kann (vgl. FR-A- 23 46 064). - Die vorbekannten Maßnahmen sind regelmäßig aufwendig, wobei zudem die Gefahr besteht, daß der Kontakt zwischen Arbeits- und Stützwalzen nicht immer bestehen bleibt. - Hier will die Erfindung Abhilfe schaffen.

Der Erfindung liegt die Aufgabe zugrunde, ein Walzgerüst der eingangs beschriebenen Art zu schaffen, bei dem eine stufenlose Veränderung der Bombierung im Walzspalt während des Walzvorganges durch Verschwenkung der Stützwalzen auf einfache und schnelle Weise möglich ist, wobei zusätzlich sichergestellt sein soll, daß der Kontakt zwischen Arbeits- und Stützwalzen unter allen Bedingungen erhalten bleibt.

Diese Aufgabe löst die Erfindung bei einem gattungsgemäßen Walzgerüst dadurch, daß die Stützwalzen einzeln um einen gleichen oder ungleichen Schwenkwinkel auf einer Kreisbahn um den Mittelpunkt der unteren bzw. oberen Arbeitswalze verschwenkbar sind. - Diese Maßnahmen der Erfindung haben zur Folge, daß sich die Durchbiegung und folglich die Bombierung der unteren und/oder oberen Arbeitswalze in Abhängigkeit von der jeweiligen Walzkraft durch eine Schwenkbewegung der betreffenden Stützwalzen stufenlos derart verändern läßt, daß stets ein gleichmäßiger Walzspalt verwirklicht ist und die Arbeits- und Stützwalzen zu keinem Zeitpunkt den Kontakt verlieren. Die Bombierung der Arbeitswalzen wird auf jeweils 100 % der maximalen Walzkraft ausgelegt, so daß bei abfallender Walzkraft die Durchbiegung der unteren und/oder oberen Arbeitswalze so verändert werden kann, daß die Summe der Biegeverformung an der oberen und unteren Arbeitswalze der Summe der verbrauchten Bombierungen entspricht. Bevorzugt wird man sich darauf beschränken, lediglich für die untere Arbeitswalze zwei Stützen vorzusehen. Die obere Arbeitswalze ist dann in bekannter Weise durch lediglich eine einzige Stützwalze und mit einem Anstellsystem ausgerüstet. Unter der Annahme, daß die obere Stützwalze und die beiden unteren Stützwalzen den gleichen Durchmesser aufweisen und die beiden unteren Stützwalzen mit einem Ausgangswinkel von 45° zum Mittelpunkt der unteren Arbeitswalzen angeordnet sind, ergibt sich ein Durchmesserverhältnis Stützwalzen / Arbeitswalzen von ca. 2,4. In dieser angenommenen Ausgangsstellung von 45° haben die beiden unteren Stützwalzen die gleiche Stützwirkung wie die einzige obere Stützwalze. Durch das Auseinanderschwenken der beiden unteren Stützwalzen wird eine erhöhte Spreizwirkung erreicht, welche jedoch eine erhöhte Durchbiegung der unteren Arbeitswalze zuläßt, um stets eine Korrektur der Biegelinie und folglich Bombierung zur Erzielung eines idealen Walzspaltes zu erreichen.

Für den Fall, daß an sich größere Stützwalzen erforderlich sind, bzw. ein größerer Regelbereich verlangt wird, sieht die Erfindung vor, daß die untere und/oder obere Arbeitswalze unter Zwischenschaltung zumindest einer Zwischenwalze an äußeren Stützwalzen abgestützt sind, wobei zumindest zwei Stützwalzen auf einer Kreisbahn um den Mittelpunkt der ihnen zugeordneten Zwischenwalze zur stufenlosen Änderung der Stützwirkung schwenkbar gelagert sind. Grundsätzlich kann für die Einstellung der Paßlinie auch eine Höhenverstellung des gesamten Walzgerüstes vorgesehen werden.

Weitere vorteilhafte Ausbildungsformen der Erfindung sind im folgenden aufgeführt. Vorzugsweise sind die Stützwalzen mit segmentartigen Lagerböcken unter Zwischenschaltung von Wälzkörpern in einer halbzylindrischen Lagerschale schwenkbar gelagert. Eine Lagerung in Gleit- oder hydrostatischen Lagerschalen ist ebenfalls möglich. Durch die beschriebenen Maßnahmen wird ein leichtgängiges Verschwenken der Stützwalzen erreicht. Das geht insbesondere dann, wenn an den Lagerböcken und an den Ständern des Walzgerüstes Stelltriebe, z. B. hydraulisch oder pneumatisch betätigbare Zylinderkolbenanordnungen oder mechanisch betätigbare Spindeln, abgelenkt sind. Weiter sieht die Erfindung vor, daß Stützwalzen und gegebenenfalls die Zwischenwalzen sowie die Stelltriebe achssymmetrisch zu einer durch die Arbeitswalzen führenden vertikalen Symmetrieachse angeordnet sind. Auf diese Weise wird erreicht, daß die Stützwalzen einzeln oder gemeinsam um einen gleichen oder ungleichen Schwenkwinkel mittels der Stelltriebe verschwenkbar sind. Dadurch ist eine stufenlose Veränderung der Bombierung für jeden Walzvorgang möglich, auch wenn es sich nicht um eine Reduzierung sondern lediglich um eine Dressierung des Walzgutes handelt.

Gegenstand der Erfindung ist auch ein Verfahren zum Ändern der Bombierung von einer mittels jeweils zwei Stützwalzen abgestützten Arbeitswalze im Walzspalt während des Walzvorganges in Abhängigkeit von der jeweiligen Walzkraft, wonach die Stützwirkung durch Verschwenken der beiden schwenkbar gelagerten Stützwalzen um einen durch die jeweilige Walzkraft vorgegebenen Schwenkwinkel auf einer Kreisbahn um den Mittelpunkt der Arbeitswalze stufenlos derart verändert wird, daß die Summe der Durchbiegungen an der oberen und unteren Arbeitswalze der Summe der unverbrauchten Bombierungen entspricht.

Im folgenden wird die Erfindung anhand einer lediglich ein Ausführungsbeispiel darstellenden Zeichnung näher erläutert.

Es zeigen:
- Fig. 1: ein erfindungsgemäßes Walzgerüst in Seitenansicht,
- Fig. 2: den Gegenstand nach Fig. 1 in Frontansicht,
- Fig. 3: eine schematische Anordnung der Arbeits- und Stützwalzen für den Gegenstand nach Fig. 1,
- Fig. 4: eine abgewandelte Ausführungsform des Gegenstandes nach Fig. 3 mit zwei Stützwalzen auch für die obere Arbeitswalze,
- Fig. 5: eine weitere abgewandelte Ausführungsform des Gegenstandes nach Fig. 3 mit einer Zwischenwalze,
- Fig. 6: den Gegenstand nach Fig. 3 bei 60°-Schwenkdarstellung der unteren Stützwalzen,
- Fig. 7: die elastische Durchbiegung der Walzen in 45°-Schwenkstellung,
- Fig. 8: die elastische Durchbiegung der Walzen in 60°-Schwenkstellung und
- Fig. 9: die Anwendung der erfindungsgemäßen Lehre bei einem Vielrollen-Walzwerk.

In den Figuren ist ein Walzgerüst 1 für das Kalt- und Warmwalzen von Flachmaterial, insbesondere zum Reduzieren und Dressieren von Metallbändern dargestellt. Dieses Walzgerüst weist in seinem grundsätzlichen Aufbau zwei bombierte Arbeitswalzen 2a, 2b und Stützwalzen 3, 4 für diese Arbeitswalzen auf. Für die untere Arbeitswalze 2b sind jeweils zwei Stützwalzen 4a, 4b vorgesehen. Für die obere Arbeitswalze 2a genügt eine Stützwalze 3. Nach einer Variante sind jedoch ebenfalls zwei Stützwalzen 3a, 3b vorgesehen. Die beiden Stützwalzen 3a, 3b bzw. 4a, 4b sind auf einer Kreisbahn B um den Mittelpunkt M der unteren bzw. oberen Arbeitswalze 2a, 2b zur stufenlosen Änderung ihrer Stützwirkung schwenkbar gelagert. Die Stützwalzen 4a, 4b sind in segmentartigen Lagerböcken 5 gelagert. Die segmentartigen Lagerböcke 5 sind unter Zwischenschaltung von Wälzkörpern 6 in einer halbzylindrischen Lagerschale 7 schwenkbar gelagert. An den Lagerböcken 5 und an den Ständern des Walzgerüstes 1 sind Stelltriebe 8 - nach dem Ausführungsbeispiel hydraulisch betätigbare Zylinderkolbenanordnungen - angelenkt.

Nach einer abgewandelten Ausführungsform ist die untere Arbeitswalze 2b unter Zwischenschaltung einer Zwischenwalze 9 auf den beiden Stützwalzen 4a, 4b abgestützt, wobei die Stützwalzen 4a, 4b in diesem Fall auf einer Kreisbahn B₁ um den Mittelpunkt M₁ der Zwischenwalze 9 zur stufenlosen Änderung der Stützwirkung schwenkbar gelagert sind. Die Stützwalzen 3a, 3b bzw. 4a, 4b und ggf. Zwischenwalze 9 sowie die Stelltriebe 8 sind achssymmetrisch zu einer durch die Arbeitswalzen 2a, 2b führenden vertikalen Symmetrieachse S angeordnet. Die Stützwalzen 3a, 3b bzw. 4a, 4b sind einzeln oder gemeinsam um einen gleichen oder ungleichen Schwenkwinkel α mittels der Stelltriebe 8 verschwenkbar. Stets wird durch das Verschwenken der beiden unteren Stützwalzen 4a, 4b (ggf. auch der beiden oberen Stützwalzen) eine stufenlose Veränderung der Bombierung der Arbeitswalzen 2a, 2b im Walzspalt während des Walzvorganges in einfacher Weise und schnell erreicht.

Die Figuren 7 und 8 zeigen das elastische Biegeverhalten der Walzen bei 45°- bzw. 60°-Schwenkstellung. Zur besseren Darstellung sind die an sich bombierten Arbeitswalzen 2a, 2b und Stützwalzen 3, 4a, 4b zylindrisch und die elastische Durchbiegung überhöht dargestellt. Man erkennt, daß die elastische Durchbiegung 11 in 60°-Schwenkstellung größer ist als die Durchbiegung 10 in der 45°-Schwenkstellung.

Die Anwendung der erfindungsgemäßen Lehre ist bei entsprechender Berücksichtigung der Durchmesser-Verhältnisse auch für Vielrollen-Walzgerüste möglich. Das in Fig. 9 dargestellte 20-Rollen-Walzwerk weist beispielsweise acht Stützwalzen 3, 4 auf, von denen jeweils zwei untere und zwei obere Stützwalzen 4a, 4b bzw. 3a, 3b um den Mittelpunkt M₁ der ihnen jeweils zugeordneten Zwischenwalze 9 zur stufenlosen Änderung der Stützwirkung schwenkbar gelagert sind.

Weiterhin besteht die Möglichkeit, bei der Schwenkbewegung der Stützwalzen von der idealen Kreisbahn um den Mittelpunkt der berührenden Walze abzuweichen, sofern der daraus resultierende Fehler im Abstand der Arbeitswalzen mittels des Walzenanstellsystems ausgeglichen wird. Auch der Walzenabschliff kann außer durch Beilagen auf diese Weise ausgeglichen werden. Der Antrieb des Walzengerüstes kann, wie herkömmlich, an den Arbeitswalzen oder Stützwalzen erfolgen. Wie bekannt, kann das Walzen durch entsprechende Bandzüge vor und hinter dem Walzspalt unterstützt werden.

## Patentansprüche

1. Walzgerüst (1) für das Kalt- und Warmwalzen von Flachmaterial, insbesondere zum Reduzieren und Dressieren von Metallbändern, mit zwei bombierten Arbeitswalzen (2a, 2b), wobei für die untere und/oder obere Arbeitswalze (2a, 2b) jeweils zwei Stützwalzen (3a, 3b bzw. 4a, 4b) vorgesehen sind, die zur stufenlosen Änderung der Stützwirkung mittels Stelltriebe (8) um die Arbeitswalzen (2a, 2b) schwenkbar gelagert sind, **dadurch gekennzeichnet**, daß die Stützwalzen (3a, 3b bzw. 4a, 4b) einzeln um einen gleichen oder ungleichen Schwenkwinkel (α) auf einer Kreisbahn (B) um den Mittelpunkt (M) der unteren bzw. oberen Arbeitswalze (2a, 2b) verschwenkbar sind.

2. Walzgerüst (1) nach Anspruch 1, dadurch gekennzeichnet, daß die untere und/oder obere Arbeitswalze (2a, 2b) unter Zwischenschaltung zumindest einer Zwischenwalze (9) an äußeren Stützwalzen abgestützt sind, wobei zumindest zwei Stützwalzen (3a, 3b bzw. 4a, 4b) auf einer Kreisbahn (B₁) um den Mittelpunkt (M₁) der ihnen zugeordneten Zwischenwalze (9) zur stufenlosen Änderung der Stützwirkung schwenkbar gelagert sind.

3. Walzgerüst (1) nach Anspruch 1 oder 2, dadurch gekennzeichnet, daß die Stützwalzen (4a, 4b) mit segmentartigen Lagerböcken (5) unter Zwischenschaltung von Wälzkörpern (6) in einer halbzylindrischen Lagerschale (7) oder in einer Gleit- oder hydrostatischen Lagerschale schwenkbar gelagert sind.

4. Walzgerüst (1) nach einem der Ansprüche 1 bis 3, dadurch gekennzeichnet, daß an den Lagerböcken und an den Ständern des Walzgerüstes (1) Stelltriebe (8), z. B. hydraulisch oder pneumatisch betätigbare Zylinderkolbenanordnungen oder mechanisch betätigbare Spindeln, angelenkt sind.

5. Walzgerüst (1) nach einem der Ansprüche 1 bis 4, dadurch gekennzeichent, daß die Stützwalze (3a, 3b bzw. 4a, 4b) gegebenenfalls Zwischenwalzen (9) und die Stelltriebe (8) achssymmetrisch zu einer durch die Arbeitswalzen (2a, 2b) führenden vertikalen Symmetrieachse (8) angeordnet sind.

6. Walzgerüst (1) nach einem der Ansprüche 1 bis 5, dadurch gekennzeichnet, daß die Stützwalzen (3a, 3b bzw. 4a, 4b) einzeln oder gemeinsam um einen gleichen oder ungleichen Schwenkwinkel (α) mittels der Stelltriebe (8) verschwenkbar sind.

7. Verfahren zum Verändern der Bombierung von einer mittels jeweils zwei Stützwalzen (4a, 4b) abgestützten Arbeitswalze (2b) im Walzspalt während des Walzvorganges in Abhängigkeit von der jeweiligen Walzkraft, wonach die Stützwirkung durch Verschwenken der beiden schwenkbar gelagerten Stützwalzen (4a, 4b) um einen durch die jeweilige Walzkraft vorgegebenen Schwenkwinkel (α) auf einer Kreisbahn (B) um den Mittelpunkt (M) der Arbeitswalze (2b) stufenlos derart verändert wird, daß die Summe der Durchbiegungen an der oberen und unteren Arbeitswalze (2a, 2b) der Summe der unverbrauchten Bombierungen entspricht.

## Claims

1. A roll stand (1) for the cold- and hot-rolling of flat material, particularly for the reduction and temper-rolling of metal strip, with two cambered work rolls (2a, 2b), wherein two back-up rolls (3a, 3b; 4a, 4b) are provided for the lower and/or upper work roll (2a, 2b) in each case, which back-up rolls are pivotally mounted around the work rolls (2a, 2b) for continuously altering the supporting effect by means of adjusting drives (8), characterised in that the back-up rolls (3a, 3b; 4a, 4b) can be pivoted individually by the same or a different angle of pivot (α) on a circular path (B) about the central point (M) of the lower or upper work roll (2a, 2b).

2. A roll stand (1) according to claim 1, characterised in that the lower and/or upper work roll (2a, 2b) is supported on outer back-up rolls with at least one intermediate roll (9) interposed therebetween, wherein at least two back-up rolls (3a, 3b; 4a, 4b) are pivotally mounted on a circular path (B₁ ) about the central point (M₁) of the associated inner intermediate roll (9) for continuously altering the supporting effect.

3. A roll stand (1) according to claim 1 or 2, characterised in that the back-up rolls (4a, 4b) are mounted, by means of segment-like bearing blocks (5) and with the interposition of rolling bodies (6), in a semicylindrical bearing shell (7) or in a plain or hydrostatic bearing shell.

4. A roll stand (1) according to any one of claims 1 to 3, characterised in that adjusting drives (8), e.g. hydraulically or pneumatically operated cylinder-and-piston arrangements or mechanically operated spindles, are articulated to the bearing blocks and to the columns of the roll stand (1).

5. A roll stand (1) according to any one of claims 1 to 4, characterised in that the back-up rolls (3a, 3b; 4a, 4b), and optionally the intermediate rolls (9) and the adjusting drives (8), are disposed axially symmetrically with respect to a vertical axis of symmetry (S) passing through the work rolls (2a, 2b).

6. A roll stand (1) according to any one of claims 1 to 5, characterised in that the back-up rolls (3a, 3b; 4a, 4b) can be pivoted individually or jointly by the same or a different angle of pivot (α) by means of the adjusting drives (8).

7. A method of varying the camber of a work roll (2b), which is supported by two back-up rolls (4a, 4b) in each case, in the roll gap during the rolling operation depending on the roll separating force each time, wherein the supporting effect is continuously varied by means of the pivoting of the two pivotally mounted back-up rolls (4a, 4b), by an angle of pivot (α) predetermined by the roll separating force each time, along a circular path (B) about the central point (M) of the work roll (2b) in such a way that the sum of the deflections at the upper and lower work rolls (2a, 2b) corresponds to the sum of the cambers unused.

## Revendications

1. Cage de laminoir (1) pour le laminage à froid et à chaud d'un matériau plat, en particulier pour la réduction et le dressage de bandes de métal, avec deux cylindres de travail bombés (2a, 2b), deux cylindres d'appui (3a, 3b et 4a, 4b) étant prévus respectivement pour le cylindre de travail inférieur et/ou le cylindre de travail supérieur (2, 2b), en étant montés de manière pivotante autour des cylindres de travail (2a, 2b) au moyen de mécanismes de réglage (8) pour faire varier progressivement l'effet d'appui,
**caractérisée** en ce que les cylindres d'appui (3a, 3b et 4a, 4b) peuvent pivoter individuellement selon un angle de pivotement (α) égal ou inégal, sur une piste circulaire (B) autour du centre (M) du cylindre de travail inférieur ou supérieur (2a, 2b).

2. Cage de laminoir (1) selon la revendication 1, caractérisée en ce que le cylindre de travail inférieur et/ou le cylindre de travail supérieur (2a, 2b) prennent appui sur les cylindres d'appui extérieurs avec interposition d'au moins un cylindre intermédiaire (9), au moins deux cylindres d'appui (3a, 3b et 4a, 4b) étant montés pivotants sur une piste circulaire (B₁) autour du centre (M₁) du cylindre intermédiaire (9) qui leur est associé, pour modifier progressivement l'effet d'appui.

3. Cage de laminoir (1) selon la revendication 1 ou 2, caractérisée en ce que les cylindres d'appui (4a, 4b) sont montés pivotants sur des paliers (5) en forme de segments, avec interposition de rouleaux (6), dans une cuvette de support (7) semi-cylindrique, ou dans une cuvette de support à glissement ou hydrostatique.

4. Cage de laminoir (1) selon une des revendications 1 à 3, caractérisée en ce que des mécanismes de réglage (8), par exemple des vérins hydrauliques ou pneumatiques, ou des vis sans fin actionnées mécaniquement, sont reliés aux paliers (5) et aux montants de la cage de laminoir (1).

5. Cage de laminoir (1) selon une des revendications 1 à 4, caractérisée en ce que les cylindres d'appui (3a, 3b et 4a, 4b), et, le cas échéant, les cylindres intermédiaires (9) ainsi que les mécanismes de réglage (8) sont disposés symétriquement par rapport à un axe de symétrie vertical (S) passant par les cylindres de travail (2a, 2b).

6. Cage de laminoir (1) selon une des revendications 1 à 5, caractérisée en ce que les cylindres d'appui (3a, 3b et 4a, 4b) sont pivotants individuellement ou ensemble selon un angle de pivotement (α) égal ou inégal, au moyen des mécanismes de réglage (8).

7. Procédé pour modifier le bombé d'un cylindre de travail (2) soutenu par deux cylindres d'appui (4a, 4b) dans l'emprise pendant l'opération de laminage, en fonction de la force de laminage du moment, selon lequel l'effet d'appui est modifié progressivement par basculement des deux cylindres d'appui (4a, 4b) montés pivotants selon un angle de basculement (α) prédéterminé par la force de laminage du moment, sur une piste circulaire (B) autour du centre (M) du cylindre de travail (2b), de telle sorte que la somme des flexions des cylindres de travail supérieur et inférieur (2a, 2b) corresponde à la somme des bombés inutilisés.
